# EUROPÄISCHE PATENTSCHRIFT

(11) **EP 1 108 368 B1**
(45) Veröffentlichungstag und Bekanntmachung des Hinweises auf die Patenterteilung: **19.04.2006**
(21) Anmeldenummer: 00125975.3
(22) Anmeldetag: 28.11.2000
(51) Int. Cl.: A24C 5/345, A24C 5/00

(54) **Auffangbehälter an tabakverarbeitenden Maschinen**
Cutting tray on tobacco processing machines
Collecteur à des machines de traitement du tabac

(30) Priorität: 11.12.1999 DE 19959821
(43) Veröffentlichungstag der Anmeldung: 20.06.2001
(73) Patentinhaber: Hauni Maschinenbau AG, 21033 Hamburg (DE)
(72) Erfinder: Heitmann, Uwe, 21031 Hamburg (DE)

(56) Entgegenhaltungen:
- DE-A- 2 405 948
- DE-A- 2 454 724
- DE-A- 19 825 425
- US-A- 5 649 718
- US-A- 5 704 625

## Beschreibung

Die Erfindung betrifft in eine Produktionsmaschine der tabakverarbeitenden Industrie, insbesondere in eine Filteransetzmaschine, integrierte Auffangbehälter für aus dem Herstellungsprozess ausgesonderte Tabakartikel.

An Zigarettenherstellungsmaschinen, insbesondere in Form von Filteransetzmaschinen, sind prozessbegleitend Prüfeinrichtungen installiert, welche die Artikel an aufeinanderfolgenden Fertigungs- bzw. Konfektionierungsstufen auf unterschiedliche Fertigungsmängel überprüfen und fehlerhafte Artikel beispielsweise durch Blasluft in auch als Schusskästen bezeichnete Auffangbehälter überführen, die regelmäßig aus der Maschine herausbewegt und entleert werden müssen.

Der Erfindung liegt die Aufgabe zugrunde, unter Gewährleistung der erforderlichen Stabilität derartige Auffangbehälter leichter handhabbar zu gestalten.

Diese Aufgabe wird erfindungsgemäß durch die Merkmale des kennzeichnenden Teils des Anspruchs 1 gelöst.

Eine größtmögliche Stabilität und zugleich ohne weitere Hilfsmittel leicht zu handhabende bevorzugte Ausführungsform besteht darin, dass die Auffangbehälter aus einem stabilen, rollbaren Wagenteil und einem leichtbauenden dünnwandigen, aus dem Wagenteil herausnehmbaren Behältereinsatz bestehen.
Bei einer derartigen Anordnung wäre es denkbar, den Behältereinsatz seitlich aus dem durch drei Seitenwände begrenzten Wagenteil herauszuziehen. Zum leichteren Sammeln und Entsorgen von ausfallenden losen Tabakpartikeln wird hingegen eine Weiterbildung bevorzugt, gemäß welcher der Behältereinsatz von oben her aus dem Wagenteil heraushebbar bzw. in dieses einsetzbar ist.
Um das Eigengewicht eines derartigen heraushebbaren Behältereinsatzes noch weiter zu vermindern, wird weiterhin vorgeschlagen, dass der Behältereinsatz gitterförmige Seitenwände aufinreist.
Um trotz dieser Leichtbauweise eine Abstrahlung des sich auf den unteren Maschinenbereich konzentrierenden Lärmpegels zu reduzieren, grenzt nach einem weiteren Vorschlag der Behältereinsatz ein einen schallabsorbierend ausgebildeten Boden und an schallabsorbierend ausgebildete Seitenwände des Wagenteils an.

Um ein möglichst großes Auffangvolumen der Behältereinsätze zu erhalten, wird außerdem vorgeschlagen, dass bei mehreren nebeneinander angeordneten Auffangbehältern deren Behältereinsätze jeweils durch drei Absorptionsflächen des zugehörigen Wagenteils und durch eine vierte Absorptionsfläche des jeweils benachbarten Wagenteils begrenzt sind.
Zweckmäßigerweise wird die schalldämpfende Wirkung noch dadurch verbessert, dass die äußeren Absorptionsflächen der Auffangbehälter als Lochblech ausgebildet sind, so dass durch eine auf diese Weise mögliche Wandstärkenreduzierung des Absorptionsmaterials nochmals eine Vergrößerung des Auffangvolumens der Behältereinsätze möglich ist.

Der mit der Erfindung erzielte Vorteil besteht darin, dass auch volle Behälter in einem ersten Schritt mühelos aus der Maschine herausgezogen und in einem zweiten Schritt als separate Einsätze von geringem Eigengewicht ohne Schwierigkeiten entnommen und kopfüber entleert werden können.

Die Erfindung wird nachfolgend anhand eines in der Zeichnung dargestellten Ausführungsbeispiels näher erläutert.

Hierbei zeigen:
- Figur 1: Eine schematische Gesamtansicht einer Filteransetzmaschine der tabakverarbeitenden Industrie,
- Figur 2: eine Draufsicht auf einen Teil der Auffangbehälter im Unterteil der Filteransetzmaschine entlang der Linie A-A gemäß Figur 1,
- Figur 3: einen Längsschnitt durch einen Auffangbehälter entlang der Linie B-B gemäß Figur 2 und
- Figur 4: einen herausgenommenen Behältereinsatz eines Auffangbehälters.

Bei der in Figur 1 dargestellten Filteransetzmaschine 1 zum Konfektionieren von Filterzigaretten entlang einer aus zahlreichen Fördertrommeln 2 bestehenden Förderstrecke sind unterhalb der Fördertrommeln mehrere nebeneinander angeordnete Auffangbehälter 3 vorgesehen. Diese auch als Schusskästen bezeichneten Auffangbehälter 3 dienen zum Sammeln von aus dem Herstellungsprozess beispielsweise als Ausschuss ausgesonderten oder bei Produktionsunterbrechungen von den Fördertrommeln abfallenden Filterzigaretten oder deren Einzelkomponenten entlang der gesamten Förderstrecke.
Die Auffangbehälter 3 sind zweiteilig ausgebildet in Form eines äußeren, relativ stabilen, rollbaren Wagenteils 4 und eines relativ leichtbauenden, dünnwandigen, aus dem Wagenteil 4 heraushebbaren Behältereinsatzes 6, der gemäß Figur 4 gitterförmige Seitenwände 7 aufweist.
Jedes Wagenteil ist mit einer Bodenwand 8 und drei Seitenwänden 9, 11, 12 aus schallabsorbierendem Material versehen, welche den Behältereinsatz 6 begrenzen. Eine vierte Seitenwand 13 des Wagenteils 4 ist entweder offen oder wie im Ausführungsbeispiel als dünne Blechwand ausgebildet, an die mit relativ engem Spaltabstand x von etwa 5 mm eine schallabsorbierende Seitenwand 12 des benachbarten Wagenteils 4 angrenzt.
Ein ebenso enger Spaltabstand y ist zwischen der Bodenwand 8 und der Bodenaufstellfläche der Maschine vorgesehen, wodurch ein Schalldämpfungseffekt bewirkt wird. Außerdem sind äußere Absorptionsflächen von Bodenwand 8 und Seitenwänden 11, 12 als Lochblech 14 ausgebildet.
Ein derart ausgebildeter Auffangbehälter 3 kann selbst in gefülltem Zustand leicht aus der Maschine herausgerollt und sein Behältereinsatz 6 ebenso leicht aus dem massiven Wagenteil 4 herausgehoben und entleert werden.

## Patentansprüche

1. Produktionsmaschine der Tabak verarbeitenden Industrie, insbesondere Filteransetzmaschine, mit integriertem Auffangbehälter für aus dem Herstellungsprozess ausgesonderte Tabakartikel, **dadurch gekennzeichnet, dass** der Auffangbehälter (3) aus der Maschine (1) herausziehbar und zweiteilig derart ausgebildet ist, dass er aus einem stabilen, rollbaren Wagenteil (4) und einem leichtbauenden, dünnwandigen, aus dem Wagenteil herausnehmbaren Behältereinsatz (6) besteht.

2. Anordnung nach Anspruch 1, **dadurch gekennzeichnet, dass** der Behältereinsatz (6) von oben her aus dem Wagenteil (4) heraushebbar bzw. in dieses einsetzbar ist.

3. Anordnung nach Anspruch 1 oder 2, **dadurch gekennzeichnet, dass** der Behältereinsatz (6) gitterförmige Seitenwände (7) aufweist.

4. Anordnung nach einem der Ansprüche 1 bis 3, **dadurch gekennzeichnet, dass** der Behältereinsatz (6) an eine schallabsorbierend ausgebildete Bodenwand (8) und an schallabsorbierend ausgebildete Seitenwände (9, 11, 12) des Wagenteils (4) angrenzt.

5. Anordnung nach einem der Ansprüche 1 bis 4, **dadurch gekennzeichnet, dass** bei mehreren nebeneinander angeordneten Auffangbehältern (3) deren Behältereinsätze (6) jeweils durch drei Absorptionsflächen des zugehörigen Wagenteils (4) und durch eine vierte Absorptionsfläche des jeweils benachbarten Wagenteils (4) begrenzt sind.

6. Anordnung nach einem der Ansprüche 1 bis 5, **dadurch gekennzeichnet, dass** die äußeren Absorptionsflächen der Auffangbehälter (6) als Lochblech (14) ausgebildet sind.

7. Anordnung nach Anspruch 5, **dadurch gekennzeichnet, dass** zwischen angrenzenden bzw. gegenüberliegenden Seitenwänden (13, 12) der Auffangbehälter (3) sowie zwischen deren Bodenwand (8) und der Bodenaufstellfläche ein enger Spaltabstand (x bzw. y), vorzugsweise in einer Größenordnung von etwa 5mm vorgesehen ist.

## Claims

1. Production machine of the tobacco-processing industry, in particular filter attaching machine, with integrated collecting receptacle for tobacco products rejected from the production process, **characterised in that** the collecting receptacle (3) can be removed from the machine (1) and is constructed in two-parts, such that it consists of a stable, rollable carriage part (4) and a light-weight, thin-walled receptacle insert (6) which can be removed from the carriage part.

2. Arrangement according to claim 1, **characterised in that** the receptacle insert (6) can be lifted out of the carriage part (4) and can be inserted therein from above.

3. Arrangement according to claim 1 or 2, **characterised in that** the receptacle insert (6) comprises latticed side walls (7).

4. Arrangement according to any one of claims 1 to 3, **characterised in that** the receptacle insert (6) is adjacent to a sound-absorbing base section (8) and sound-absorbing side walls (9, 11, 12) of the carriage part (4).

5. Arrangement according to any one of claims 1 to 4, **characterised in that**, with a plurality of collecting receptacles (3) arranged adjacent to one another, the receptacle inserts (6) of which are respectively delimited by three absorption surfaces of the associated carriage part (4) and by a fourth absorption surface of the respective adjacent carriage part (4).

6. Arrangement according to any one of claims 1 to 5, **characterised in that** the outer absorption surfaces of the collecting receptacles (3) are constructed as perforated sheet metal (14).

7. Arrangement according to claim 5, **characterised in that** a narrow gap distance (x and y) is provided between adjacent and opposing side walls (13, 12) of the collecting receptacles (3) and between the base section (8) and the installation surface of said collecting receptacles, preferably in an order of magnitude of approximately 5mm.

## Revendications

1. Machine de production de l'industrie de transformation du tabac, notamment machine pour la pose de filtres, avec récipient collecteur intégré pour des articles à base de tabac séparés du processus de fabrication, **caractérisée en ce que** le récipient collecteur (3) peut être extrait de la machine (1) et est réalisé en deux éléments, d'une manière telle qu'il se compose d'une partie formant chariot (4) stable, roulante, et d'une garniture intérieure de récipient (6) de construction légère et à paroi mince, qui peut être retirée de la partie formant chariot.

2. Ensemble selon la revendication 1, **caractérisé en ce que** la garniture intérieure de récipient (6) peut être enlevée de la partie formant chariot (4) ou être insérée dans celle-ci, par le haut.

3. Ensemble selon la revendication 1 ou 2, **caractérisé en ce que** la garniture intérieure de récipient (6) présente des parois latérales en forme de grillage (7).

4. Ensemble selon l'une des revendications 1 à 3, **caractérisé en ce que** la garniture intérieure de récipient (6) est adjacente à une paroi de fond (8) conçue de façon à absorber les sons et à des parois latérales (9, 11, 12), conçues de façon à absorber les sons, de la partie formant chariot (4).

5. Ensemble selon l'une des revendications 1 à 4, **caractérisé en ce que**, dans le cas de plusieurs récipients collecteurs (3) disposés côte à côte, leurs garnitures intérieures (6) sont bordées chacune par trois surfaces d'absorption de la partie formant chariot (4) correspondante et par une quatrième surface d'absorption de la partie formant chariot (4) respectivement voisine.

6. Ensemble selon l'une des revendications 1 à 5, **caractérisé en ce que** les surfaces d'absorption extérieures des récipients collecteurs (6) sont réalisées sous la forme d'une tôle perforée (14).

7. Ensemble selon la revendication 5, **caractérisé en ce que**, entre des parois latérales (13, 12), adjacentes ou placées en vis-à-vis, des récipients collecteurs (3) ainsi qu'entre la paroi de fond (8) de ces derniers et la surface d'implantation au sol, il est prévu un intervalle étroit d'écartement (x ou y), de préférence d'un ordre de grandeur de 5 mm environ.
